# EUROPÄISCHE PATENTSCHRIFT

(11) **EP 1 293 298 B1**
(45) Veröffentlichungstag und Bekanntmachung des Hinweises auf die Patenterteilung: **14.09.2005**
(21) Anmeldenummer: 02017021.3
(22) Anmeldetag: 27.07.2002
(51) Int. Cl.: B24B 55/10, B24B 23/00

(54) **Handwerkzeugmaschine mit Staubabsaugung**
Power tool with dust extraction
Outil portatif motorisé avec aspiration de poussière

(30) Priorität: 13.09.2001 DE 10145039
(43) Veröffentlichungstag der Anmeldung: 19.03.2003
(73) Patentinhaber: ROBERT BOSCH GMBH, 70442 Stuttgart (DE)
(72) Erfinder: Wuensch, Steffen, 71088 Holzgerlingen (DE)

(56) Entgegenhaltungen:
- EP-A- 0 279 047
- DE-A- 3 109 007
- GB-A- 2 343 393

## Beschreibung

### Stand der Technik

Die Erfindung geht aus von einer Handwerkzeugmaschine nach der Gattung des Anspruches 1.

Aus der GB 2,343,393 A ist eine Handwerkzeugmaschine mit einer Staubbox bekannt, deren Staubabsaugung einen hohen Wirkungsgrad hat bei gleichzeitig minimaler Feinstaubemission.

Die Leistungsfähigkeit der bekannten Staubbox ist durch die in die Handwerkzeugmaschine integrierte Absaugeinheit begrenzt, die aus einem Ventilator und zugehörigem Luftführungssystem besteht und die bezüglich Leistung und Wirkungsgrad kaum noch verbesserbar ist.

### Vorteile der Erfindung

Die erfindungsgemäße Handwerkeugmaschine mit den Merkmalen des Anspruches 1 hat den Vorteil, daß die Staubabsaugleistung gegenüber den bekannten Handwerkzeugmaschinen mit Staubbox deutlich erhöht ist, ohne Änderung des in die Handwerkzeugmaschine integrierten Staubabsaugsystems und ohne erhöhte Feinstaubemission.

Dadurch, daß der Motor ein Niederspannungsmotor ist, ist eine problemlose Stromversorgung über Stromschienen möglich, die verdeckt durch die Staubsammelbox hindurch und den Staubaustrittsstutzen und das Gehäuse der Handwerkzeugmaschine geführt sind.

Dadurch, daß die mit Netzspannung versorgte Handwerkzeugmaschine einen Transformator enthält, ist eine gefahrlose Stromversorgung der Staubabsaugeinheit mit Niederspannung möglich.

Dadurch, daß der Motor als Gleichspannungsmotor ausgestattet ist, ist dessen Stromversorgung über Akkus oder Batterien bequem möglich.

Dadurch, daß zwischen dem Motor und der Staubsammelbox eine herausnehmbare, luftdurchlässige Trennwand mit Mikrofilter angeordnet ist und daß dieses Volumen von einem luftdichten Deckel bedeckt ist, ist ein effektive Absaugen durch die Staubabsaugeinheit und ein besonders bequemes Reinigen des Mikrofilters möglich, indem die - insbesondere als hintere Stirnwand des Volumens ausgestaltete - Trennwand herausgenommen und ausgeklopft wird.

Dadurch, daß die Staubbox selbst einen oberen, luftdichten Entleerungsdeckel trägt, ist die Staubbox leerbar, ohne daß die gesonderte Staubabsaugeinheit mit dem Staub in Kontakt kommt.

Dadurch, daß die Staubabsaugeinheit oben mit einem gelochten Deckel abgedeckt ist, der rechtwinklig abgeknickt in die Trennwand mit Mikrofilter übergeht, ist die Trennwand mit dem Filter besonders sicher in der Staubbox positioniert.

Dadurch, daß im hinteren Bereich der Staubbox zwischen der Staubabsaugeinheit und der Handwerkzeugmaschine ein gesondertes Brückenteil vorgesehen ist, das Stromschienen enthält, die mit Motor und Trafo kuppelbar sind, können die Stromschienen besonders klein gehalten sowie eine mechanische Halterung geschaffen werden, die das hintere Ende der Staubsammelbox bzw. der Staubabsaugeinheit sicher an der Handwerkzeugmaschine festhält.

Dadurch, daß der Motor an jedem Wellenende einen Ventilator zur Staubabsaugung trägt, ist der die Staubabsaugung bewirkende Luftstrom besonders effektiv.

### Zeichnung

Nachstehend ist die Erfindung anhand einer zugehörigen Zeichnung erläutert.

Es zeigen
Figur 1 einen Längsschnitt der erfindungsgemäßen Handwerkzeugmaschine mit Staubbox,
Figur 2 eine Ansicht der Handwerkzeugmaschine gemäß Figur 1 von oben,
Figur 3 eine Ansicht der Staubbox von oben,
Figur 4 die Staubbox gemäß Figur 3 ohne Deckel ,
Figur 5 eine Ansicht des Deckels der Saugeinheit von oben,
Figur 6 einen Querschnitt des Staubeintrittsbereichs der Staubbox,
Figur 7 einen Querschnitt der Staubbox,
Figur 8 einen Querschnitt der Staubbox im Bereich der Staubabsaugeinheit,
Figur 9 eine Vergrößerung des Längsschnitts des Staubaustrittstutzens mit angekuppelter Staubbox,
Figur 10 einen Querschnitt der Wandung der Staubbox im Bereich der Absaugeinheit und
Figur 11 einen Querschnitt des Staubeintrittstutzens mit Stromschienen.

### Beschreibung des Ausführungsbeispiels

Figur 1 zeigt eine Handwerkzeugmaschine 10, die als Schwingschleifer ausgestaltet ist. Diese hat ein Gehäuse 12 mit einem oberen Handgriff 14, der sich in Betrachtungsrichtung nach links erstreckt, wobei aus dessen hinterem Ende ein Elektroanschlußkabel 15 austritt. Aus dem Handgriff 14 ragt nach unten eine handbetätigbare Taste 16 eines nicht näher bezeichneten Schalters zur Inbetriebnahme der Handwerkzeugmaschine 10.

Im vorderen Bereich des Gehäuses 12 ist ein Elektromotor 18 angeordnet. Dessen Abtriebswelle 20 ist drehfest mit einem Ventilator 22 gekoppelt und mit ihrem freien Ende drehmitnehmend mit einem Schleifteller 24 verbunden. Der Schleifteller 24 trägt axial durchgehende Staubabsaugöffnungen 26, durch die anfallender Schleifstaub beim Arbeiten mit der Handwerkzeugmaschine 10 von einer nicht näher bezeichneten Werkstückoberfläche absaugbar ist und über einen Staubaustrittstutzen 28 in eine Staubbox 36 einblasbar ist. Die Staubbox 36 trägt in ihrem der Handwerkzeugmaschine 10 zugewandten Bereich einen Staubeintrittstutzen 35. Dieser übergreift mit seinem Innendurchmesser den Außendurchmesser des Staubaustrittsstutzens 28 und ist dort verrastbar lösbar befestigt.

Die Staubbox 36 ist oben mit einem Deckel 38 luftdicht verschließbar und zur Staubentleerung zu öffnen. Dieser Deckel 38 trägt einen nach oben weisenden Haltehaken 40, der eine Eingriffsöffnung 29 des unteren, bügelartigen Bereichs des Handgriffes 14 durchtritt und auf diese Weise die Staubox 36 zusätzlich am Gehäuse 12 lagesichert.

Der Deckel 38 übergreift mit seiner umlaufenden Rastnut 41 eine passende, umlaufende Rastfeder 43, die durch die Außenwand der Staubbox 36 gebildet wird. Der Staubeintrittstutzen 35 geht in Betrachtungsrichtung nach links - also nach hinten - unten in einen Boden 39 und seitlich in Seitenwände 42 (Figur 7) über. Der Boden 39 setzt sich an einer quer verlaufenden unteren Rastnut 41 weiter nach hinten führend in einen Boden 47 einer Absaugeinheit 48 fort, die einen Motor 50 mit oberem und unterem Ventilator 52, 54 enthält und hinten durch eine Hinterwand 421 abgeschlossen ist. Diese geht oben in eine weitere Rastfeder 43 über, die von der Rastnut 41 eines Motordeckels 45 überrastend übergriffen wird.

Der Motordeckel 45 ist in Betrachtungsrichtung nach rechts unten abgewinkelt und trägt in der abgewinkelten, mit Durchbrüchen 450 versehenen Trennwand 44 ein Mikrofilter 46, das die als Luftaustrittsöffnungen dienenden Durchbrüche 450 luftdurchlässig, staubrückhaltend übergreift.

Der Staubaustrittstutzen 28 trägt oben Kontaktschienen 30, die in je einer umgebogenen, blattfederartigen Kontaktzunge 32 enden, mit denen oben auf dem Staubeintrittstutzen 35 sitzende Kontaktfahnen 34 kuppelbar sind. Die Kontaktfahnen 34 führen elektrisch verbindend nach hinten zum Motor 50, während die Kontaktschienen 30 nach vorn in das Innere des Gehäuses 12 zu einer Stromversorgungseinrichtung, z.B. einem nicht näher bezeichneten Akku bzw. Transformator, führen.

Die Staubbox 36 ist am Staubaustrittsstutzen 28 der Handwerkzeugmaschine 10 über Verriegelungsmittel 37 (Figur 2) lösbar arretiert.

Figur 1 zeigt, daß der Staubeintrittsstutzen 35 ein chassisartigen Teil der Staubbox 36 bildet, an den sich der Staubboxboden 39 bzw. 47, Seitenwände 42 und Hinterwand 421 anschließen. Die so gebildete, oben offene Box ist verschließbar, indem zunächst der Motordeckel 45 mit seiner rechtwinklig nach unten weisenden, den Mikrofilter 46 tragenden Trennwand 44 mittels Nut-Federverbindung 41, 43 einrastend befestigt wird. Anschließend wird der staubdichte Deckel 38 mit seiner Rastnut 41 über die Rastfedern 43 des Staubeintrittsstutzens 35 bzw. der Seitenwände 42 sowie der Trennwand 450 eingeklipst. Somit kann der Motordeckel 45 gemeinsam mit der Trennwand 450 und dem Filter 46 erst dann aus der Staubbox 36 gelöst werden, wenn zuvor der Deckel 38 entfernt wurde. Damit ist ein ungewolltes Öffnen des Motordekkels 34 praktisch ausgeschlossen und in der Staubbox 36 gesammelter Schleifstaub gelangt nicht an den Motor 50, weil er normalerweise bereits nach Öffnen des Deckels 38 entleert wurde.

Noch am Mikrofilter 46 hängende Staubreste werden beim Entfernen des Motorraumdeckels 45 eher in die vom Motor 50 abgewandte Seite des Staubsammelraums treten als in den Motorraum fallen. Sie stellen somit keine Gefahr für den Motor 50 dar und können leicht durch Abklopfen von anhaftendem Schleifstaub befreit werden.

Das Schließen der Deckel der Staubbox 36 ist in umgekehrter Reihenfolge wie beim Entleeren leicht zu bewerkstelligen.

Figur 2 zeigt die Handwerkzeugmaschine 10 gemäß Figur 1 in einer Ansicht von oben, wobei hier auf die zuvor schon zu Figur 1 erläutertern Bezugszeichen nicht noch einmal eingegangen werden soll. Dabei ist über die Figur 1 hinausgehend deutlich der obere, luftdichte Deckel 38 der Staubbox 36 erkennbar, sowie der Motordeckel 45 mit den Luftaustrittslöchern 440.

Figur 3 zeigt eine Draufsicht der Staubbox 36, wobei über die Figur 1 und 2 hinausgehend der Mikrofilter 46 und die Kontaktfahnen 34 im Bereich des Eintrittsstutzens 35 besonders gut erkennbar sind. Der als Faltenfilter ausgestaltete Mikrofilter 46 ragt in die Mitte der Staubbox 36 hinein.

Figur 4 zeigt die Staubbox 36 ohne staubdichten Deckel 38 und ohne Motordeckel 45 von oben und den Motor 50 mit seinen Elektroanschlußkabeln 51 übergehend in die Kontaktfahnen 34.

Deutlich ist auch, daß der Motor 50 Haltearme 49 hat. Diese sind mit Auskragungen 420 der Seitenwände 42 verschraubt.

Figur 5 zeigt eine Draufsicht des Motordeckels 45 mit den oberen Luftaustrittslöchern 440 und der abgewinkelt nach unten in die Zeichenebene sich erstreckenden Trennwand 44 mit den Löchern 450 Bereich mit dem Mikrofilter 46.

Figur 6 zeigt den Querschnitt des Eintrittskanals 35 und die Ausgestaltung der Kontaktfahnen 34.

Figur 7 zeigt einen Querschnitt der Staubbox 36 mit Blick in das Innere der Box 36 mit Ansicht der vorderen Seitenwand 42 mit dem Staubeintrittsstutzen 35. Dabei werden Einzelheiten des luftdichten Deckels 38, seine Rastnut bzw. die Rastfeder 43 gezeigt. Deutlich ist auch das u-förmige Profil, das die Seitenwände 42 gemeinsam mit dem Boden 39 bilden.

Figur 8 zeigt einen Querschnitt der Staubbox 36 im Bereich des Motors 50 mit dem Motordeckel 45 mit seinem sich senkrecht nach unten erstreckenden, den Mikrofilter 46 tragenden Bereich 44 mit den Löchern 450. Erkennbar ist auch, daß der Motor 50 mit seinen Ventilatoren 52, 54 in einem eigenen Gehäuse mit Halterarmen 49 sitzt, mittels derer er sich an den Auskragungen 420 abstützt bzw. daran verankert ist.

Figur 9 zeigt einen vergrößerten Ausschnitt des in Figur 1 von einem Kreis eingeschlossenen Bereiches zwischen Staubaustrittsrohr 28 und Staubeintrittstutzen 35, wobei deutlich die oben am Staubeintrittstutzen 35 fixierten Kontaktfahnen 34 und die maschinenseitige Elektrokontaktschiene 30 mit ihrer gebogenen Kontaktzunge 32 erkennbar sind.

Figur 10 zeigt einen vergrößerten Ausschnitt der mit dem Motordeckel 45 verbundenen Seitenwand 47 der Staubbox 36.

Figur 11 zeigt einen vergrößerten Ausschnitt des von einem Kreis umgebenen Bereiches des Staubeintrittsstutzens 35 gemäß Figur 6, wobei die Fixpunkte 58 in Form von thermisch verformten, die Kontaktfahnen 34 fixierenden Kunststoffnokken 58 erkennbar sind.

Im Staubeintrittstutzens 35 der Staubbox 36 ist ein nichtdargestelltes Sicherheitsventil angeordnet. Dieses wird durch elastische Klappen gebildet, die sich selbsttätig federelastisch schließen und die durch einströmende Luft geöffnet werden und dabei einen ungehinderten Eintritt von Schleifstaub ermöglichen. Die sich ohne Luftströmung schließenden Ventilklappen des Sicherheitsventils verhindern den ungewollten Austritt gesammelten Schleifstaubs durch den Staubeintrittsstutzen in das Staubaustrittsrohr hinein bzw. bei entnommener Staubbox nach außen.

## Patentansprüche

1. Handwerkzeugmaschine (10) mit einer Staubbox (36), mit einem zu deren Aufnahme dienenden Staubaustrittsstutzen (28), **dadurch gekennzeichnet, dass** die Staubbox (36), insbesondere an ihrem freien Ende, eine gesonderte, aus Motor (50) und Ventilator (52, 54) bestehende Staubabsaugeinheit (48) trägt.

2. Handwerkzeugmaschine (10) nach Anspruch 1, **dadurch gekennzeichnet, daß** die Staubabsaugeinheit (48) in die Staubbox (36) integriert ist und über Kontaktschienen mit einer Stromversorgung der Handwerkzeugmaschine (10) verbindbar ist.

3. Handwerkzeugmaschine (10) nach Anspruch 2, **dadurch gekennzeichnet, daß** die Handwerkzeugmaschine (10) zur Stromversorgung der Staubabsaugeinheit (48) eine Batterie und/oder einen Transformator aufweist.

4. Handwerkzeugmaschine (10) nach einem der vorhergehenden Ansprüche, **dadurch gekennzeichnet, daß** ein den Absaugstaub sammelnder Bereich der Staubbox (36) vom Motor (50) durch eine herausnehmbare Trennwand (44) abgeteilt ist, wobei die mit Löchern (450) versehene Trennwand (44) ein die Löcher (450) luftdurchlässig, staubrückhaltend schließendes Mikrofilter (46) trägt.

5. Handwerkzeugmaschine (10)nach einem der vorhergehenden Ansprüche, **dadurch gekennzeichnet, daß** die Staubbox (36) auf ihrer Oberseite einen luftdichten Deckel (38) trägt.

6. Handwerkzeugmaschine (10) nach einem der vorhergehenden Ansprüche, **dadurch gekennzeichnet, daß** die Staubbox (36) oben zwischen der hinteren Seitenwand (42) und der Trennwand (44) einen oben gelochten Motordeckel (45) trägt, der den Motorraum lösbar verschließt.

7. Handwerkzeugmaschine (10) nach einem der vorhergehenden Ansprüche, **dadurch gekennzeichnet, daß** der Motorraumdekkel (45) mit der rechtwinklig dazu angeordneten Trennwand (44) einstückig verbunden ist und nur gemeinsam mit der Trennwand (44) aus der Staubbox (36) lösbar ist.

8. Handwerkzeugmaschine (10) nach Anspruch 8, **dadurch gekennzeichnet, daß** zwischen dem Staubaustrittsstutzen (28) der Handwerkzeugmaschine (10) und dem Staubeintrittsstutzen (35) der Staubbox (36) elektrische Kontaktschienen (30) und Kontaktfahnen (34) miteinander kuppelbar sind, so daß **dadurch** die Stromversorgung des Motors (50) der Staubabsaugeinheit (48) gesichert ist.

9. Handwerkzeugmaschine (10) nach einem der Ansprüche 1 bis 7, **dadurch gekennzeichnet, daß** zwischen dem den Motor (50) aufnehmenden Bereich der Staubbox (36) und der Handwerkzeugmaschine (10), insbesondere dem Handgriff (14) eine brückenartige, mechanische Verbindung besteht, die im Inneren Stromleitungen zur Stromversorgung des Motors (50) trägt und die zugleich das hintere Ende der Staubbox (36) gegen Relativbewegung gesichert an der Handwerkzeugmaschine (10) fixiert.

10. Handwerkzeugmaschine (10) nach einem der vorhergehenden Ansprüche, **dadurch gekennzeichnet, daß** der Motor (50) auf gegenüberliegenden Enden jeweils einen Ventilator (52, 54) drehfest trägt.

## Claims

1. Power tool (10) with a dust box (36), having a dust-outlet connecting piece (28) serving to mount said dust box (36), **characterized in that** the dust box (36), in particular at its free end, carries a separate dust extraction unit (48) consisting of motor (50) and fan (52, 54).

2. Power tool (10) according to Claim 1, **characterized in that** the dust extraction unit (48) is integrated in the dust box (36) and can be connected via contact bars to a power supply of the power tool (10).

3. Power tool (10) according to Claim 2, **characterized in that** the power tool (10) has a battery and/or a transformer for the power supply of the dust extraction unit (48).

4. Power tool (10) according to one of the preceding claims, **characterized in that** a region of the dust box (36), this region collecting the extracted dust, is separated off from the motor (50) by a removable partition (44), the partition (44), which is provided with holes (450), carrying a microfilter (46) which closes the holes (450) in such a way as to be permeable to air and retain dust.

5. Power tool (10) according to one of the preceding claims, **characterized in that** the dust box (36) carries an airtight lid (38) on its top side.

6. Power tool (10) according to one of the preceding claims, **characterized in that** the dust box (36) carries a motor lid (45) at the top between the rear side wall (42) and the partition (44), this motor lid (45) being perforated at the top and closing the motor space in a releasable manner.

7. Power tool (10) according to one of the preceding claims, **characterized in that** the motor-space lid (45) is connected in one piece with the partition (44) arranged at right angles thereto and can only be released from the dust box (36) together with the partition (44).

8. Power tool (10) according to Claim 8, **characterized in that** electrical contact bars (30) and contact lugs (34) can be coupled to one another between the dust-outlet connecting piece (28) of the power tool (10) and the dust-inlet connecting piece (35) of the dust box (36), so that the power supply of the motor (50) of the dust extraction unit (48) is thereby ensured.

9. Power tool (10) according to one of Claims 1 to 7, **characterized in that** there is a bridge-like, mechanical connection between that region of the dust box (36) which accommodates the motor (50) and the power tool (10), in particular the handle (14), this connection carrying, in the interior, current conductors for the power supply of the motor (50) and at the same time fixing the rear end of the dust box (36) on the power tool (10) in such a way as to secure it against relative movement.

10. Power tool (10) according to one of the preceding claims, **characterized in that** the motor (50) in each case carries a fan (52, 54) at opposite ends in a rotationally fixed manner.

## Revendications

1. Outil portatif motorisé (10) avec une boîte à poussières (36) et comprenant un embout de sortie de poussières (28) servant à loger celle-ci,
**caractérisé en ce que**
la boite à poussières (36), en particulier à son extrémité libre, porte une unité d'aspiration de poussières (48) distincte composée d'un moteur (50) et d'un ventilateur (52, 54).

2. Outil portatif motorisé (10) selon la revendication 1,
**caractérisé en ce que**
l'unité d'aspiration de poussières (48) est intégrée dans la boîte à poussières (36) et peut être reliée par des rails de contact à une alimentation électrique de l'outil portatif motorisé (10).

3. Outil portatif motorisé (10) selon la revendication 2,
**caractérisé en ce que**
l'outil portatif motorisé (10) présente une pile et/ou un transformateur pour l'alimentation électrique de l'unité d'aspiration de poussières (48).

4. Outil portatif motorisé (10) selon l'une quelconque des revendications précédentes,
**caractérisé en ce qu'**
une zone de la boîte à poussières (36) collectant les poussières aspirées est séparée du moteur (50) par une paroi de séparation (44) amovible, la paroi de séparation (44) munie de trous (450) portant un microfiltre (46) perméable à l'air obturant les trous (450) en retenant les poussières.

5. Outil portatif motorisé (10) selon l'une quelconque des revendications précédentes,
**caractérisé en ce que**
la boîte à poussières (36) porte sur sa face supérieure un couvercle (38) étanche à l'air.

6. Outil portatif motorisé (10) selon l'une quelconque des revendications précédentes,
**caractérisé en ce que**
la boîte à poussières (36), en haut entre la paroi latérale arrière (42) et la paroi de séparation (44), porte un couvercle de moteur (45) perforé sur le dessus qui ferme la chambre de moteur de manière amovible.

7. Outil portatif motorisé (10) selon l'une quelconque des revendications précédentes,
**caractérisé en ce que**
le couvercle de chambre de moteur (45) est solidaire de la paroi de séparation (44) disposée à angle droit par rapport à celui-ci et ne peut être retiré de la boîte à poussières (36) que conjointement avec la paroi de séparation (44).

8. Outil portatif motorisé (10) selon la revendication 8,
**caractérisé en ce qu'**
entre l'embout de sortie de poussières (28) de l'outil portatif motorisé (10) et l'embout d'entrée de poussières (35) de la boîte à poussières (36) des rails de contact électriques (30) et des cosses de contact (34) peuvent être accouplés les uns aux autres pour ainsi assurer l'alimentation électrique du moteur (50) de l'unité d'aspiration de poussières (48).

9. Outil portatif motorisé (10) selon l'une quelconque des revendications 1 à 7,
**caractérisé en ce qu'**
entre la zone de la boite à poussières (36) recevant le moteur (50) et l'outil portatif motorisé (10), en particulier la poignée (14), il existe une liaison mécanique en forme de pont qui contient des lignes électriques pour l'alimentation électrique du moteur (50) et assure en même temps une fixation de l'extrémité arrière de la boite à poussières (36) à l'outil portatif motorisé (10) de manière freinée par rapport à des mouvements relatifs.

10. Outil portatif motorisé (10) selon l'une quelconque des revendications précédentes,
**caractérisé en ce que**
le moteur (50) porte chaque fois un ventilateur (52, 54) sur ses extrémités opposées solidaire en rotation.
